# EUROPÄISCHE PATENTSCHRIFT

(11) **EP 3 020 038 B1**
(45) Veröffentlichungstag und Bekanntmachung des Hinweises auf die Patenterteilung: **09.10.2019**
(21) Anmeldenummer: 14729608.1
(22) Anmeldetag: 21.05.2014
(51) Int. Cl.: B01L 3/00

(54) **SCHALLWANDLERANORDNUNG**
SONIC TRANSDUCER ASSEMBLY
ENSEMBLE TRANSDUCTEUR ACOUSTIQUE

(30) Priorität: 10.07.2013 DE 102013213493
(43) Veröffentlichungstag der Anmeldung: 18.05.2016
(73) Patentinhaber: Robert Bosch GmbH, 70442 Stuttgart (DE)
(72) Erfinder: SCHEUFELE, Bernd, 73257 Koengen (DE); GERLACH, Guenter, 76437 Rastatt (DE); GERLACH, Andre, 71229 Leonberg-Hoefingen (DE)
(86) Internationale Anmeldenummer: PCT/EP2014/060383
(87) Internationale Veröffentlichungsnummer: WO 2015/003842

(56) Entgegenhaltungen:
- WO-A1-2011/051040
- DE-A1-102008 055 126
- DE-A1-102009 046 143
- DE-A1-102009 046 148
- US-A1- 2008 238 259
- US-A1- 2013 076 207
- "Materials Data Book", , 2003, XP055153515, Gefunden im Internet: URL:http://www-mdp.eng.cam.ac.uk/web/libra ry/enginfo/cueddatabooks/materials.pdf [gefunden am 2014-11-17]
- Epoxy Technology: "EPO-TEK 310M Technical Data Sheet For Reference Only Flexible Optical Epoxy", , 1 December 2017 (2017-12-01), XP055532432, Retrieved from the Internet: URL:http://www.epotek.com/site/administrat or/components/com_products/assets/files/St yle_Uploads/310M.pdf [retrieved on 2018-12-10]

## Beschreibung

### Stand der Technik

Die Erfindung betrifft eine Schallwandleranordnung mit einem Gehäuse, in dem mehrere Wandlerelemente angeordnet sind. Die Erfindung betrifft zudem ein Fahrzeug ausgerüstet mit einer derartigen Schallwandleranordnung.

Ultraschallwandler werden in Fahrzeugen im Rahmen von Fahrassistenzsystemen eingesetzt, um etwa während des Einparkens die Umgebung des Fahrzeuges zu überwachen. Dazu werden zum Beispiel 4 bis 6 Ultraschallwandler im Heck- und/oder Frontstoßfänger des Fahrzeuges integriert. Um die Ortsauflösung solcher Systeme zu verbessern, kommen neben einzeln ausgeführten Ultraschallwandlern auch Ultraschallwandler-Arrays mit mehreren Einzelwandlern zum Einsatz.

Derartige Ultraschallwandler sind hohen Umweltbelastungen, wie Steinschlag, Temperaturveränderungen oder Witterungsbedingungen, ausgesetzt, die die Funktionalität beeinträchtigen und schlimmsten Falls zu irreparablen Schäden führen können. Daher werden die Wandlerelemente der Ultraschallwandler üblicherweise mit einer separaten Dichtung in einem Gehäuse angeordnet. Um die Schwingungseigenschaften nicht zu beeinflussen, werden zusätzlich Entkopplungselemente vorgesehen. Neben den funktionalen Aspekten sollen durch die Dichtung auch die optischen Eigenschaften der Oberfläche solcher Ultraschallwandler nicht negativ beeinflusst werden. Für Ultraschallwandler mit einem einzigen Wandlerelement sind unterschiedliche Lösungen zur Abdichtung bekannt.

Aus WO 2008 025 608 A2 ist ein Gehäuse zum Aufnehmen eines Membrantopfs bekannt, das einen Füllwerkstoff für eine schwingungsgedämpfte und dichte formschlüssige Verbindung des Membrantopfs und des Entkopplungsbauteils mit dem Gehäuse vorsieht. Hierbei füllt das Entkopplungsbauteil den Spalt zwischen einem Rand einer Öffnung des Gehäuses und dem Membrantopf abdichtend aus.

DE 10 2009 022 187 A1 beschreibt einen Ultraschallwandler in einem geschlossenen Gehäuse mit einer Piezokeramik zur Erzeugung von Ultraschallschwingungen in einem Membrantopf. Dabei ist das gesamte Gehäuse mitsamt dem Membrantopf mit einem Granulat ausgefüllt und mit einem Deckel dicht verschlossen.

Die DE 101 25 272 A1 beschreibt einen Ultraschallsensor mit einer Membran, die in einem Gehäuse angeordnet ist. Zwischen Membran und Gehäuse ist weiterhin ein dichtend wirkender Entkopplungsring vorgesehen.

Die WO 2011/051040 A1 beschreibt einen Ultraschallwandler, bei dem ein Zwischenraum zwischen dem Wandlergehäuse und dem Wandlerelement mit einem Silikonelastomer gefüllt ist. Der Kunststoff ist hierbei derart in den Zwischenraum eingebracht, dass sich ein Steg ausbildet, der bündig mit der schallempfindlichen Seite des Wandlerelements abschließt.

Das Dokument US 2008/0238259 A1 beschreibt einen Ultraschallarray, bei dem der Zwischenraum zwischen aufeinanderfolgenden Wandlerelementen mit einem gefüllt ist.

Bei Ultraschallwandler-Arrays, die einen Verbund aus Einzelwandlern darstellen, ergeben sich weitere Schwierigkeiten in der Abdichtung, da nicht mehr alle Einzelwandler von einem Gehäuse oder sonstigen Bauelementen umschlossen sind. Weiterhin sollen Abdichtungskonzepte für Ultraschallarrays die oben genannten funktionalen und optischen Anforderungen erfüllen. Daher besteht ein anhaltendes Interesse daran, Abdichtungskonzepte für Einzelwandler und Ultraschallwandler-Arrays bereitzustellen, die eine hohe Dichtheit aufweisen und gleichzeitigen den funktionalen und optischen Anforderungen entsprechen.

Aufgrund der hohen Parameterstreuung in der Großserienfertigung, weisen herkömmliche Ultraschallsensoren oft eine hohe Amplitudenstreuung, als auch eine hohe Streuung in der Resonanzfrequenz auf. Um diese Effekte auszugleichen, können derartige Ultraschallsensoren schwingungsmechanisch gezielt gedämpft werden. Diese Dämpfung hat Auswirkungen auf die Nahmessfähigkeit der im Sende-Empfangsbetrieb arbeitenden Ultraschallsensoren, da der minimale Messabstand eines Ultraschallsensors bekanntermaßen direkt mit der Ausschwingdauer einer angeregten Membran des Sensors zusammenhängt, welche wiederrum durch die mechanische Dämpfung bestimmt ist. In herkömmlichen Systemen wird die schwingungsmechanische Bedämpfung zum Beispiel mit einem geschäumten 2-Komponenten-Elastomer (z.B. Fermasil, Fa. Sonderhoff) durchgeführt, der ins Innere des Membrantopfes eingebracht wird. Dieser Prozess ist meist nur unzureichend beherrschbar, da die erzielte Dämpfung hauptsächlich durch das Ausbilden mikromechanischer Luftblasen beim Aushärten (Aufschäumen) des 2-Komponenten-Elastomers bestimmt wird. Weiterhin weisen die bekannten, derart gefertigten Ultraschallsensoren eine unzureichende Langzeitstabilität auf. Unter Temperaturbelastung (Betrieb im Kfz) werden irreversible Amplitudenänderungen beobachtet, wodurch sich die Messreichweite deutlich verringert.

### Offenbarung der Erfindung

### Vorteile der Erfindung

Die Erfindung ist im Anspruch 1 offenbart. Weitere Ausführungsbeispiele sind in den abhängigen Ansprüchen offenbart.

Erfindungsgemäß wird eine Schallwandleranordnung mit einem Gehäuse vorgeschlagen, in dem mehrere Wandlerelemente angeordnet sind, wobei ein Zwischenraum zwischen dem Gehäuse und dem Wandlerelement oder bei mehreren Wandlerelementen ein Zwischenraum zwischen aufeinanderfolgenden Wandlerelementen mit einem Kunststoff gefüllt ist, der einen Elastizitätsmodul < 10 N/mm² aufweist.

Durch die Verwendung eines Kunststoffes mit einem geringen Elastizitätsmodul < 10 N/mm² wird eine Abdichtung der Schallwandleranordnung ermöglicht, die zum einen dichtend wirkt und zum anderen die Schwingungseigenschaften des Systems minimal beeinflusst. So ist die Kopplung zwischen den einzelnen Elementen, also den Wandlerelementen und dem Gehäuse, gering. Zusätzlich führt ein derartiger Kunststoff zu einer geringen Dämpfung. Damit ergeben sich geringe Empfindlichkeitsänderungen, welche sich unmittelbar auf die erzielbare Reichweite auswirken. Die erfindungsgemäße Schallwandleranordnung ermöglicht somit, eine robuste und stabile Abdichtung der Schallwandleranordnung ohne zusätzliche Entkopplungselemente. Weiterhin ist eine derartige Schallwandleranordnung einfach und kostengünstig in der Herstellung. Damit ergeben sich weitere Vorteile, wie Großserientauglichkeit und hohe Prozesssicherheit. Die robuste, stabile Dämpfung der gesamten Schallwandleranordnung kann gezielt über den Elastizitätsmodul des Elastomers zwischen den einzelnen Wandlerelementen eingestellt werden. Dies kann alleine oder in Kombination mit weiteren Maßnahmen zur Dämpfung erfolgen. Hierdurch kann auf eine zusätzliche Dämpfung über ein aufgeschäumtes Elastomer-Material verzichtet werden.

Eine Schallwandleranordnung bezeichnet im vorliegenden Zusammenhang eine Anordnung, die Schallwellen empfängt und/oder aussendet. Dazu umfasst die Schallwandleranordnung wenigstens zwei Wandlerelemente die beispielweise als Biegeschwinger oder Dickenschwinger ausgestaltet sein können. Bevorzugt ist das Wandlerelement geeignet Ultraschallwellen mit einer Frequenz im Bereich von 16 kHz bis 1 MHz, besonders bevorzugt im Bereich 30 - 150 kHz, etwa 50 kHz zu empfangen und/oder zu senden.

Umfasst die Schallwandleranordnung mehrere Wandlerelemente spricht man auch von einem Schallwandlerarray. Dabei sind mehrere Wandlerelemente in einem Gehäuse angeordnet, wobei die schallempfindliche Seite der Wandlerelemente zur Umgebung ausgerichtet ist und somit die schallempfindliche Seite des Schallwandlerarrays bildet. Weiterhin können die einzelnen Wandlerelemente als Biegeschwinger oder als Dickenschwinger ausgestaltet sein. Auch können Biegeschwinger und Dickenschwinger in einem Schallwandlerarray kombiniert sein.

Biegeschwinger umfassen beispielsweise eine Membran, an die ein Piezoelement angrenzt, um Schwingungen der Membran über mechanische Verformung des Piezoelements in elektrische Signale, etwa eine Spannung, und umgekehrt elektrische Signale, etwa eine Spannung, über mechanische Verformung des Piezoelements in Schwingungen der Membran umzuwandeln. Zusätzlich oder alternativ zur Membran kann der Biegeschwinger ein Biegewandlerelement umfassen. Dabei kann das Biegewandlerelement U-förmig mit einer schallwirksamen Seite und beidseitig daran angrenzende Befestigungsseiten ausgebildet sein. An einer der Seiten des Biegewandlerelements, bevorzugt auf der inneren, nicht dem Schallfeld zugewandten Seite, kann weiterhin das Piezoelement angeordnet sein, um Schwingungen der Membran und/oder des Biegewandlerelements über mechanische Verformung des Piezoelements in elektrische Signale, etwa eine Spannung, umzuwandeln und umgekehrt. Dickenschwinger umfassen zum Beispiel einen Frontkörper und einen Rückkörper, zwischen denen ein Piezoelement angeordnet ist, um Schwingungen über den Frontkörper in Form von mechanischen Verformungen auf das Piezoelement zu übertragen und in elektrische Signale, etwa eine Spannung, umzuwandeln und umgekehrt.

Erfindungsgemaß sind mehrere Wandlerelemente in dem Gehäuse angeordnet, um ein Schallwandlerarray auszubilden. Dabei ist der Zwischenraum zwischen aufeinanderfolgenden Wandlerelementen und der Zwischenraum zwischen dem Gehäuse und dem darauffolgenden Wandlerelement mit einem Kunststoff gefüllt, der einen Elastizitätsmodul < 10 N/mm² aufweist. In einer derartigen Anordnung sind die Wandlerelemente vorzugsweise vollumfänglich von dem Kunststoff umschlossen, um die einzelnen Komponenten des Schallwandlerarrays voneinander zu entkoppeln.

Erfindungsgemaß ist der Zwischenraum mit einem Kunststoff gefüllt, der einen Elastizitätsmodul < 10 N/mm², bevorzugt < 5 N/mm² und besonders bevorzugt zwischen 0,25 und 2,5 N/mm² aufweist. Durch das Füllen der Zwischenräume zwischen Gehäuse und einzelnen Wandlerelementen mit einem derartigen Kunststoff, entstehen Stege zwischen den einzelnen Komponenten, also dem Gehäuse und/oder den Wandlerelementen, die die Funktionalität nicht beeinträchtigen und gleichzeitig für die notwendige Dichtheit sorgen. Als Kunststoff kann zum Beispiel ein Polymer, wie Epoxidharz, Polyester oder ein Elastomer, wie Naturkautschuk, silikonbasierte Elastomere oder Siliconkautschuk sowie Mischungen hieraus eingesetzt werden.

Um die Haftfestigkeit zwischen dem Kunststoff und den Dichtflächen der Wandlerelemente und/oder des Gehäuses zu erhöhen, kann die Oberfläche des Gehäuses und/oder die Oberfläche des Wandlerelements zumindest teilweise oberflächenbehandelt, insbesondere aufgeraut oder aktiviert sein. Vorzugsweise sind zumindest die Dichtflächen des Gehäuses und/oder des Wandlerelements aufgeraut. Dies kann beispielsweise durch Plasmabehandlung, Beizen oder Sandstrahlen erfolgen.

In einer weiteren Ausführungsform ist der Kunststoff in dem Zwischenraum derart eingebracht, dass sich ein Steg ausbildet, der bündig mit der schallempfindlichen Seite des Wandlerelements abschließt. Dadurch wird die Oberflächenwelligkeit reduziert, um die optischen Eigenschaften der Schallwandleranordnung zu verbessern.

In einer weiteren Ausführungsform ist der Kunststoff in dem Zwischenraum derart eingebracht, dass sich ein Steg ausbildet, der einen Vorsprung auf der schallempfindlichen Seite des Wandlerelements bildet. Damit bedeckt der Steg mit dem Vorsprung einen Teil der schallempfindlichen Oberfläche des Wandlerelements. Um Funktionsbeeinträchtigungen zu vermeiden, nimmt der Vorsprung des Steges vorzugsweise eine Fläche nicht mehr als 1/6, besonders bevorzugt nicht mehr als 1/10 der schallempfindlichen Oberfläche des Wandlerelements ein.

Weiterhin kann der Steg in Längsrichtung größer als die Dicke einer Komponente des Wandlerelements sein, um die Justage des Wandlerelements zu erleichtern. Beispielsweise kann die Länge des Steges bei einem Biegeschwinger größer sein als die Dicke der Membran, damit das an die Membran angrenzende Piezoelement leicht justierbar ist.

Erfindungsgemaß sind das Gehäuse und der Steg zwischen Gehäuse und dem darauffolgenden Wandlerelement einteilig ausgestaltet. Als Beispiel nicht Teil der vorliegender Erfindung kann das Gehäuse ein separates Teil bilden, wobei der Zwischenraum zwischen Gehäuse und darauffolgendem Wandlerelement mit dem Kunststoff gefüllt ist. So kann der Kunststoff in den Zwischenraum gespritzt oder gegossen werden. In dieser Beispiel eignet sich insbesondere ein Elastomer als Kunststoff. Erfindungsgemaß sind das Gehäuse und der Steg zur Abdichtung aus einem Kunststoff, insbesondere einem Epoxidharz, einteilig ausgebildet.

Hierbei kann der Steg und das Gehäuse durch Spritzpressen ausgebildet werden. Diese Ausführung ermöglicht es, das Gehäuse und die Stege in einem Arbeitsschritt zu fertigen. Zusätzlich wird die Anzahl der Dichtflächen in dieser Ausführungsform reduziert.

In einer weiteren Ausführungsform ist auf der schallempfindlichen Seite der Schallwandleranordnung eine Folie angeordnet. Hierbei kann die Folie die schallempfindliche Seite der Schallwandleranordnung ganz oder teilweise bedecken. Die Folie kann eine Dicke von 10 bis 500 µm, bevorzugt von 20 bis 250 µm und besonders bevorzugt von 25 bis 150 µm aufweisen. Vorzugsweise ist die Folie undurchlässig für Feuchtigkeit, etwa Wasser, und wirkt damit ebenfalls abdichtend. Dazu eignen sich zum Beispiel Folien aus Metall oder Kunststoff, wie Polyethylenimin (PEI), Polyetheretherketon (PEEK) oder Polyimid (PI). Auch ein Verbund mit mehreren Folienschichten ist denkbar. Durch die Folie wird zum einen die Dichtwirkung und zum anderen die chemische Beständigkeit gegenüber aggressiven Medien, wie Öle, Kraftstoffe, Säuren, Laugen, Bremsflüssigkeit, Salzwasser, Cola oder Kaltreiniger, verbessert. Auch das Auftragen von Lack wird dadurch vereinfacht, da die optischen Eigenschaften des Lacks nicht durch Materialunterschiede im Untergrund verschlechtert werden.

Die Folie kann weiterhin auf die schallempfindliche Seite der Schallwandleranordnung aufgeklebt, aufgeschweißt oder aufgesiegelt sein. Vorzugsweise ist die Folie aufgeklebt, um Oberflächenwelligkeiten der schallempfindlichen Seite mit Hilfe des Klebers auszugleichen und gleichzeitig eine dichte Verbindung herzustellen. Als Kleber eignet sich insbesondere ein Epoxidharz. Der Kleber kann zum Beispiel aufgespritzt, auflaminiert oder im Siebdruckverfahren aufgebracht werden. Zusätzlich kann der Kleber auch Füllstoffe mit definierter Größe enthalten, um eine gewünschte Kleberdicke und Dämpfung einzustellen. Besonders bevorzugt wird die Verwendung einer Folie auf der der Kleber vorab aufgebracht wurde.

Die robuste, stabile Dämpfung der Schallwandleranordnung kann gezielt über die Dicke der Folie und/oder die Dicke des Klebers, den Elastizitätsmodul des gewählten Klebers, sowie den Elastizitätsmodul des Elastomers zwischen den Wandlerelementen eingestellt werden. Dies kann alleine oder in Kombination erfolgen. Hierdurch entfällt eine zusätzliche Dämpfung über ein aufgeschäumtes Elastomer-Material (wie z.B. Fermasil), verbunden mit den beschriebenen Nachteilen.

In einer weiteren Ausführungsform kann der Steg auf der schallempfindlichen Seite der Schallwandleranordnung eine Krümmung aufweisen. Eine derartige Ausführung ist besonders vorteilhaft, wenn keine Folie auf die schallempfindliche Seite der Schallwandleranordnung aufgebracht wird. Denn durch die bewusst betonte Krümmung wird der sichtbare Oberflächenfluss unterbrochen und die Oberflächenwelligkeit erscheint hierdurch nicht sichtbar.

In einer bevorzugten Ausführung der Erfindung weisen die Wandlerelemente Piezoelemente aufweisen, wobei die Piezoelemente mittels einer flexiblen, elektrisch leitfähigen Folie, einer sogenannten Flexfolie, elektrisch kontaktiert sind. Besonders bevorzugt ist unterhalb der mittels der flexiblen, elektrisch leitfähigen Folie kontaktierten Piezoelemente eine, insbesondere geschäumte, Elastomermatte eingelegt. Alternativ kann unterhalb der mittels der flexiblen, elektrisch leitfähigen Folie kontaktierten Piezoelemente ein Dämpfungsmaterial mit oder ohne Gaseinschlüsse eingebracht ist.

Erfindungsgemäß wird zudem ein Fahrzeug vorgeschlagen, das mit der vorstehend beschriebenen Schallwandleranordnung ausgerüstet ist.

Weiterhin nichterfindungsgemäß wird ein Verfahren zum Herstellen der Schallwandleranordnung vorgeschlagen, das folgende Schritte umfasst:
a) Bereitstellen von Komponenten für ein oder mehrere Wandlerelement(e);
b) Anordnen mindestens einer Komponente des Wandlerelements; und
c) Ausbilden der Schallwandleranordnung, wobei Zwischenräume zwischen Komponenten oder zwischen einer Komponente und einem Gehäuse mit einem Kunststoff gefüllt werden, der einen Elastizitätsmodul < 10 N/mm² aufweist.

Das Verfahren dient vorzugsweise zum Herstellen der vorstehend beschriebenen Schallwandleranordnung. Dementsprechend gelten Merkmale, die im Zusammenhang mit der Schallwandleranordnung beschrieben sind, auch für das Verfahren und umgekehrt.

Eine Komponente bezeichnet Bauteile, die zum Ausbilden des Wandlerelements dienen. Komponenten eines Biegewandlers sind beispielsweise die Membran, das Piezoelement oder das Biegewandlerelement. Komponenten eines Dickenschwingers sind zum Beispiel der Frontkörper, der Rückkörper oder das Piezoelement.

So können einzelne Komponenten, wie die Membran eines Biegeschwingers oder der Frontkörper eines Dickenschwingers, in einem Array angeordnet werden, und die Zwischenräume anschließend gefüllt. In diesem Fall wird das Wandlerelement nach dem Füllen der Zwischenräume fertiggestellt. Alternativ können auch fertiggestellte Wandlerelemente in einem Array angeordnet werden und anschließend die Zwischenräume gefüllt werden. Die Anordnung der Komponenten oder der Wandlerelemente kann auf einer Referenzplatte erfolgen, auf der die Zwischenräume gefüllt werden und damit die Schallwandleranordnung ausgebildet wird.

Nach einem Beispiel nicht Teil der Erfindung werden Komponenten für mehrere Wandlerelemente und ein vorgefertigtes Gehäuse angeordnet. Anschließend werden die Zwischenräume zwischen den angeordneten Komponenten sowie zwischen dem Gehäuse und der darauffolgenden Komponenten mit einem Kunststoff gefüllt, der einen Elastizitätsmodul < 10 N/mm², bevorzugt < 5 N/mm² und besonders bevorzugt 2 N/mm² aufweist. In einem weiteren Beispiel nicht Teil der Erfindung werden Komponenten für mehrere Wandlerelemente angeordnet und anschließend in einem Arbeitsschritt das Gehäuse ausgebildet und die Zwischenräume zwischen den Komponenten gefüllt. Dazu wird ein Kunststoff mit einen Elastizitätsmodul < 10 N/mm², bevorzugt < 5 N/mm², beispielsweise Epoxidharz oder Siliconkautschuk verwendet

Nach einem Beispiel nicht Teil der Erfindung erfolgt das Füllen der Zwischenräume durch Spritzen, Spritzpressen oder Gießen des Kunststoffes. Durch das Füllen der Zwischenräume werden Stege ausgebildet, die auf der schallempfindlichen Seite bündig mit der Komponente abschließen oder die einen Vorsprung bilden, der die Komponente auf der schallempfindlichen Seite zumindest teilweise überdeckt. In Längsrichtung können die Stege derart ausgebildet werden, dass deren Länge größer ist als die Dicke der Komponenten, etwa der Membran. In einer weiteren Ausführungsform wird auf die schallempfindliche Seite der Schallwandleranordnung eine Folie aufgebracht, bevorzugt aufgeklebt. Zum Ausbilden der Schallwandleranordnung kann beispielsweise ein Thermokompressionverfahren zum Einsatz kommen, wobei die Stege und der Kleber für die Folie mit dem restlichen Verbund unter Druck und Temperatur ausgehärtet werden.

### Kurze Beschreibung der Zeichnungen

Weitere Aspekte und Vorteile der Erfindung werden nunmehr anhand der beigefügten Figuren eingehender beschrieben. Hierbei zeigen:
- Figur 1: ein Beispiel nicht Teil der Erfindung eines Schallwandlerarrays mit mehreren Biegeschwingern als Wandlerelemente, das gegenüber Umwelteinflüssen abgedichtet ist,
- Figur 2: eine Ausführungsform eines Schallwandlerarrays mit mehreren Biegeschwingern als Wandlerelemente, das gegenüber Umwelteinflüssen abgedichtet ist.

### Ausführungsformen der Erfindung

Figur 1 zeigt beispielhaft einen Beispiel nicht Teil der Erfindung eines Schallwandlerarrays 10 mit mehreren Biegeschwingern 12 als Wandlerelemente, wobei das Schallwandlerarray 10 gegenüber Umwelteinflüssen abgedichtet ist.

Das Schallwandlerarray 10 umfasst beispielhaft drei Biegeschwinger 12, die in einem Gehäuse 14 angeordnet sind. Das Gehäuse 14 kann beispielsweise ein Kunststoffgehäuse sein. Insbesondere kann das Gehäuse auf Basis eines Polymers, wie Polyethylen (PE), Polypropylen (PP), Polyurethan (PU), Polyvinylchlorid (PVC) oder Polycarbonate (PC) Polystyrol (PS) oder glasfaserverstärkten Kunststoffen gespritzt sein. Die Biegeschwinger 12 umfassen ein Biegewandlerelement 16, das beispielhaft U-förmig ausgestaltet ist. Dabei weist das Biegewandlerelement 16 eine schallwirksame Fläche 22 und zwei Seitenwände 24 auf. Das Biegewandlerelement 16 kann beispielsweise aus einem Metall, einem Kunststoff oder einer Keramik gefertigt sein. Oberhalb der schallempfindlichen Fläche 22 des Biegewandlerelements 16 ist ein Piezoelement 18 angeordnet. Das Piezoelement 18 kann dabei angeklebt oder angeschweißt sein. Oberhalb des Piezoelements 18 ist weiterhin eine Membran 20 angeordnet.

Figur 1 zeigt einen Schnitt eines Schallwandlerarray 10, in dem die Biegeschwinger 12 so in Reihe nebeneinander angeordnet sind, dass die schallempfindlichen Flächen der Biegeschwinger 12 nach außen, d.h. zur Umgebung 26, hin ausgerichtet sind. Diese Flächen bilden die schallempfindliche Fläche 32 des Schallwandlerarrays 10. Bei der Verwendung des Schallwandlerarrays 10 im Fahrzeug ist die schallempfindliche Fläche 32 die sichtbare Fläche. Zur Verdeutlichung der Anordnung zeigt der Ausschnitt 28 eine Draufsicht des Schallwandlerarrays 10 mit den beispielhaft dargestellten Biegeschwingern 12.

Zwischen den Biegeschwingern 12 und zwischen den Biegeschwingern 12 und dem Gehäuse 14 ist jeweils ein Zwischenraum 6 angeordnet. Diese Zwischenräume 6 sind mit einem Elastomer, etwa einem heißhärtenden Elastomer, wie Polyurthan-Elastomer, Naturkautschuk, silikonbasierte Elastomere oder Siliconkautschuk, oder Mischungen hieraus, gefüllt. So sind zwischen den Biegeschwingern 12 und zwischen dem Gehäuse 14 und dem darauffolgenden Biegeschwinger 12 Elastomerstege 17 ausgebildet, die das Schallwandlerarray 10 abdichten. Damit wird eine stabile und robuste Abdichtung realisiert, die das Schallwandlerarray 10 insbesondere vor Umwelteinflüsse, wie dem Eintritt von Flüssigkeit und Schäden durch Steinschlag, Schüttelbelastungen oder Temperaturveränderungen, schützt. Zusätzlich werden durch diese Art der Abdichtung die Funktionalität und insbesondere die Schwingungseigenschaften des Schallwandlerarrays 10 minimal beeinflusst.

Die Elastomerstege 17 sind, in der in Figur 1 gezeigten Ausführungsform, länger als die Dicke der Membran 20. Dadurch ergibt sich unterhalb der Membran 20 oder auf der Seite der Membran 20, die von der schallempfindlichen Seite 32 des Schallwandlerarrays 10 weg weist, ein Raum, in den jeweils die Piezoelemente 18 für die einzelnen Biegeschwinger 12 eingebracht werden können. Dies erleichtert beim nachträglichen Einbringen der Piezoelemente 18, deren längsseitige Justage, da ein Verkippen oder ein Versatz relativ zur Membran 20 vermieden werden kann.

Das Elastomer ist vorzugsweise so gewählt, dass das Elastizitätsmodul < 10 N/mm², bevorzugt < 5 N/mm² und besonders bevorzugt < 2,5 N/mm² beträgt. Dadurch wird die Kopplung zwischen den Biegeschwingern 12 und die Schwingungsdämpfung des Schallwandlerarrays 10 minimiert. Insbesondere die geringe Dämpfung wirkt sich dabei unmittelbar auf die erzielbare Reichweite des Schallwandlerarrays 10 aus und führt zu einer Erhöhung der Reichweite. Zusätzlich wird durch das Elastomer mit geringem Elastizitätsmodul die Haftfestigkeit zum Biegeschwinger 12 und zum Gehäuse 14 auch unter Thermoschockbedingungen gewährleistet. So wird erreicht, dass die Spannungen an den Dichtflächen 30 unter den Haftfestigkeitswerten des Elastomers liegen und Abriss an den Dichtflächen 30 vermieden werden kann.

Die Zwischenräume 6 können auf unterschiedliche Weisen mit dem Elastomer gefüllt werden. Beispielsweise eignen sich Spritzgussverfahren (englisch: injection moulding) oder Vergussverfahren, bei denen ein Gießharz auf Elastomer-Basis in die Zwischenräume 6 gegossen wird. Als Elastomer kann ein Naturkautschuk, ein Polyurethan-Elastomer, ein silikonbasiertes Elastomer, wie Silikonkautschuk oder eine Mischung hieraus zum Einsatz kommen. Neben den genannten Elastomeren sind auch weitere dem Fachmann bekannte Elastomere einsetzbar, die ein Elastizitätsmodul < 10 N/mm² aufweisen.

Um die Haftfestigkeit weiter zu erhöhen, können die Biegewandlerelemente 16 und das Gehäuse 14 weiterhin oberflächenbehandelt sein. Beispielsweise können die Oberflächen durch eine Plasmabehandlung oder Beizen aufgeraut oder aktiviert werden, um eine bessere Haftfestigkeit der zu verbindenden Komponenten zu ermöglichen.

Auf der schallempfindlichen Seite 32 des Schallwandlerarrays 10 - also der Seite des Schallwandlerarrays 10, die zur Umgebung 26 ausgerichtet ist - ist weiterhin eine Folie 34 angeordnet. Die Folie 34 ist mit einem Kleber 36, etwa einem Epoxidharz, aufgeklebt. Weiterhin kann die Folie 34 eine Dicke von 10 bis 500 µm und bevorzugt von 20 bis 250 µm aufweisen. Vorzugsweise ist die Folie 34 ebenfalls dicht gegenüber Feuchtigkeit, wie Wasser, ausgestaltet. Dazu eigenen sich zum Beispiel Folien aus Polyethylenimin (PEI), Polyetheretherketon (PEEK) oder Polyimid. Polyimidfolien sind beispielsweise unter dem Namen Kapton® erhältlich. Durch die Wahl der Dicke der Folie 34 kann vorteilhaft die mechanische Dämpfung des Schallwandlerarrays 10 eingestellt werden. Auch die Dicke und der Elastizitätsmodul des Klebers 36 sowie der Elastizitätsmodul des Elastomers in den Zwischenräumen 6 können alternativ oder zusätzlich variiert werden, um eine gewünschte Dämpfung zu erzielen.

Die elektrische Kontaktierung der Piezoelemente 18 kann beispielsweise mittels einer flexiblen, elektrisch leitfähigen Folie erfolgen (aus Gründen der Übersichtlichkeit nicht dargestellt). Um die mechanische Dämpfung des Schallwandlerarrays 10 einzustellen kann alternativ oder zusätzlich zu den bereits beschriebenen Maßnahmen auch eine dünne Elastomermatte unterhalb der mittels der flexiblen, elektrisch leitfähigen Folie kontaktierten Piezoelemente 18 eingelegt werden. Eine solche Elastomermatte kann auch geschäumt ausgebildet sein und aus einem Material wie z.B. Armaflex ausgebildet sein. Die Matte kann mit einem selbsthaftenden Kleber beschichtet sein und somit bei der Herstellung des Schallwandlerarrays 10 auf die flexible, elektrisch leitfähige Folie vollautomatisiert aufgedrückt werden. Alternativ zu einer Elastomermatte kann wie in herkömmlichen Ultraschallsensoren eine schwingungsmechanische Bedämpfung z.B. mittels eines geschäumten Elastomers (z.B. Fermasil) oder anderen Dämpfungsmaterialen mit oder ohne Gaseinschlüssen durchgeführt werden, die unter den mittels der flexiblen, elektrisch leitfähigen Folie kontaktierten Piezoelemente 18 eingefüllt ist.

Figur 2 zeigt beispielhaft eine Ausführungsform eines Schallwandlerarrays 10 mit mehreren Biegeschwinger 12 als Wandlerelemente, wobei das Schallwandlerarray 10 gegenüber Umwelteinflüssen abgedichtet ist.

Der Aufbau des Schallwandlerarrays 10 gemäß Figur 2 entspricht im Wesentlichen dem der Figur 1. Im Unterschied zu Figur 1 ist jedoch die Abdichtung zwischen den einzelnen Biegeschwingern 12 und zwischen den Biegeschwingern 12 und dem Gehäuse 14 durch Stege 38 mit einem Vorsprung 40 ausgebildet. So enden die Stege 38 nicht bündig mit der Membran 20 der Biegeschwinger 12, sondern bilden an den Dichtflächen 30 zwischen den Stegen 38 und den Membranen 20 jeweils einen Vorsprung 40. Der Vorsprung 40 erstreckt sich dabei oberhalb der Membran 20 über eine Fläche, die < 1/6, bevorzugt < 1/10 der Fläche der Membran 20 einnehmen kann. Um die Sichtbarkeit der Oberflächenwelligkeit zu vermindern, weisen die Stege 38 auf der schallempfindlichen Seite 32, die im verbauten Zustand im Fahrzeug sichtbar ist, eine Krümmung 39 auf.

Weiterhin können in dieser Ausführungsform, wie in Figur 2 gezeigt, das Gehäuse 14 und die Stege 38 aus demselben Material gefertigt sein. Beispielsweise kann das Gehäuse 14 und der Steg 38 zum darauffolgenden Biegeschwinger durch Spritzpressen ausgebildet werden. Somit kann eine Dichtfläche 30 zwischen dem Gehäuse 14 und dem darauffolgenden Biegeschwinger 12 vermieden werden. Als Material für das Gehäuse 14 und die Stege 38 eignet sich zum Beispiel Epoxidharz oder Elastomere wie Naturkautschuk, Polyurethan-Elastomer, silikonbasiertes Elastomer oder Silikonkautschuk. Auch in diesem Fall ist es vorteilhaft ein Material zu wählen, das ein geringes Elastizitätsmodul < 10 N/mm², bevorzugt < 5 N/mm² aufweist.

Die Erfindung ist nicht auf die hierbei beschriebenen Beispiele oder die darin hervorgehobenen Aspekte beschränkt. Vielmehr sind innerhalb des durch die Ansprüche angegebenen Bereiches eine Vielzahl weiterer Variationen denkbar, die im Rahmen fachmännischen Handelns liegen. Insbesondere ist es denkbar, die in den Figuren 1 und 2 gezeigten Ausführungsformen zu kombinieren. So kann das Schallwandlerarray 10 gemäß Figur 2 ebenfalls mit einer Folie 34 versehen werden, die auf der schallempfindlichen Seite 32 des Schallwandlerarrays 10 angebracht ist, wobei durch die Wahl der Dicke der Folie 34 die Dämpfung des Schallwandlerarrays 10 eingestellt werden kann. Auch die Dicke und der Elastizitätsmodul des Klebers 36 zum Aufkleben der Folie 34 sowie der Elastizitätsmodul des Materials der Stege 38 können alternativ oder zusätzlich variiert werden, um eine gewünschte Dämpfung zu erzielen.

Weiterhin ist es möglich die gezeigten Konzepte zur Abdichtung und Dämpfung in Einzelwandlern einzusetzen. Auch ein Einsatz mit Dickenschwingern statt Biegeschwingern 12 als Wandlerelemente ist möglich.

## Patentansprüche

1. Schallwandleranordnung (10) mit einem Gehäuse (14) und mit mehreren Wandlerelementen (12), welche im Gehäuse (12) angeordnet sind, wobei ein Zwischenraum (6) zwischen dem Gehäuse (14) und den Wandlerelementen (12) und ein Zwischenraum (6) zwischen aufeinanderfolgenden Wandlerelementen (12) mit einem Kunststoff gefüllt ist, der einen Elastizitätsmodul < 10 N/mm² aufweist,
wobei der Kunststoff in den Zwischenraum (6) derart eingebracht ist, dass sich ein Steg (17, 38) ausbildet, der bündig mit der schallempfindlichen Seite (32) des Wandlerelements (12) abschließt oder der einen Vorsprung (40) auf der schallempfindlichen Seite (32) des Wandlerelements (12) bildet,
wobei das Gehäuse (14) und der Steg (17) zwischen dem Gehäuse (14) und dem darauffolgenden Wandlerelement (12) einteilig ausgestaltet sind und
wobei die Wandlerelemente (12) als Biegeschwinger oder als Dickenschwinger ausgestaltet sind.

2. Schallwandleranordnung gemäß Anspruch 1, **dadurch gekennzeichnet, dass** der Kunststoff ein Epoxidharz, ein Elastomer oder eine Kombination hieraus enthält.

3. Schallwandleranordnung gemäß Anspruch 1 oder 2, **dadurch gekennzeichnet, dass** die Oberfläche des Gehäuses (14) und/oder die Oberfläche des Wandlerelements (12) zumindest teilweise oberflächenbehandelt, insbesondere aufgeraut, ist.

4. Schallwandleranordnung gemäß einem der Ansprüche 1 bis 3, **dadurch gekennzeichnet, dass** der Steg (17, 38) in Längsrichtung größer ist als die Dicke einer Komponente (20) des Wandlerelements (12).

5. Schallwandleranordnung gemäß einem der Ansprüche 1 bis 4, **dadurch gekennzeichnet, dass** auf der schallempfindlichen Seite (32) der Schallwandleranordnung (10) eine Folie (34) angeordnet ist.

6. Schallwandleranordnung gemäß Anspruch 5, **dadurch gekennzeichnet, dass** die Folie (34) auf die schallempfindliche Seite (32) der Schallwandleranordnung (10) aufgeklebt, aufgeschweißt, auflaminiert oder aufgesiegelt ist.

7. Schallwandleranordnung gemäß Anspruch 5, **dadurch gekennzeichnet, dass** die Folie (34) auf die schallempfindliche Seite (32) der Schallwandleranordnung (10) mittels eines Klebers (36) aufgeklebt ist und der Kleber (36) zusätzliche Füllstoffe definierter Größe enthält.

8. Schallwandleranordnung gemäß einem der Ansprüche 5 bis 7, **dadurch gekennzeichnet, dass** die Dämpfung der Schallwandler durch die Dicke der Folie (34) und/oder die Dicke des Klebers (36) und/oder den Elastizitätsmodul des Klebers (36) und/oder den Elastizitätsmodul des Kunststoffs in den Zwischenräumen (6) eingestellt ist.

9. Schallwandleranordnung gemäß einem der Ansprüche 1 bis 8, **dadurch gekennzeichnet, dass** der Steg (17, 38) auf der schallempfindlichen Seite (32) der Schallwandleranordnung (10) eine Krümmung (39) aufweist.

10. Schallwandleranordnung gemäß einem der Ansprüche 1 bis 9, **dadurch gekennzeichnet, dass** die Wandlerelemente (12) Piezoelemente (18) aufweisen, wobei die Piezoelemente (18) mittels einer flexiblen, elektrisch leitfähigen Folie elektrisch kontaktiert sind.

11. Schallwandleranordnung gemäß Anspruch 10, **dadurch gekennzeichnet, dass** unterhalb der mittels der flexiblen, elektrisch leitfähigen Folie kontaktierten Piezoelemente (18) eine, insbesondere geschäumte, Elastomermatte eingelegt ist.

12. Schallwandleranordnung gemäß Anspruch 10, **dadurch gekennzeichnet, dass** unterhalb der mittels der flexiblen, elektrisch leitfähigen Folie kontaktierten Piezoelemente (18) ein Dämpfungsmaterial mit oder ohne Gaseinschlüsse eingebracht ist.

13. Fahrzeug ausgerüstet mit einer Schallwandleranordnung (10) gemäß einem der Ansprüche 1 bis 12.

## Claims

1. Sonic transducer assembly (10) having a housing (14) and having a plurality of transducer elements (12) which are arranged in the housing (12),
wherein an interspace (6) between the housing (14) and the transducer elements (12) and an interspace (6) between successive transducer elements (12) are filled with a plastic which has a modulus of elasticity < 10 N/mm²,
wherein the plastic in the interspace (6) is introduced in such a way that a web (17, 38) is formed, which ends flush with the sound-sensitive side (32) of the transducer element (12) or which forms a projection (40) on the sound-sensitive side (32) of the transducer element (12),
wherein the housing (14) and the web (17) between the housing (14) and the following transducer element (12) are configured in one piece, and
wherein the transducer elements (12) are configured as flexural resonators or as thickness-mode resonators.

2. Sonic transducer assembly according to Claim 1, **characterized in that** the plastic contains an epoxy resin, an elastomer or a combination thereof.

3. Sonic transducer assembly according to Claim 1 or 2, **characterized in that** the surface of the housing (14) and/or the surface of the transducer element (12) is at least partly surface treated, in particular roughened.

4. Sonic transducer assembly according to one of Claims 1 to 3, **characterized in that** the web (17, 38) is larger in the longitudinal direction than the thickness of a component (20) of the transducer element (12).

5. Sonic transducer assembly according to one of Claims 1 to 4, **characterized in that** a film (34) is arranged on the sound-sensitive side (32) of the sonic transducer assembly (10).

6. Sonic transducer assembly according to Claim 5, **characterized in that** the film (34) is adhesively bonded, welded, laminated or sealed onto the sound-sensitive side (32) of the sonic transducer assembly (10).

7. Sonic transducer assembly according to Claim 5, **characterized in that** the film (34) is bonded onto the sound-sensitive side (32) of the sonic transducer assembly (10) by means of an adhesive (36), and the adhesive (36) contains additional fillers of defined size.

8. Sonic transducer assembly according to one of Claims 5 to 7, **characterized in that** the damping of the sonic transducer is adjusted by the thickness of the film (34) and/or the thickness of the adhesive (36) and/or the modulus of elasticity of the adhesive (36) and/or the modulus of elasticity of the plastic in the interspaces (6).

9. Sonic transducer assembly according to one of Claims 1 to 8, **characterized in that** the web (17, 38) on the sound-sensitive side (32) of the sonic transducer assembly (10) has a curvature (39).

10. Sonic transducer assembly according to one of Claims 1 to 9, **characterized in that** the transducer elements (12) have piezoelectric elements (18), wherein electrical contact is made with the piezoelectric elements (18) by means of a flexible, electrically conductive film.

11. Sonic transducer assembly according to Claim 10, **characterized in that** an in particular foamed elastomer mat is inserted underneath the piezoelectric elements (18) with which contact is made by means of the flexible, electrically conductive film.

12. Sonic transducer assembly according to Claim 10, **characterized in that** a damping material with or without gas inclusions is introduced underneath the piezoelectric elements (18) with which contact is made by means of the flexible, electrically conductive film.

13. Vehicle equipped with a sonic transducer assembly (10) according to one of Claims 1 to 12.

## Revendications

1. Arrangement transducteur acoustique (10) comprenant un boîtier (14) et comprenant plusieurs éléments transducteurs (12) qui sont disposés dans le boîtier (12),
un espace intermédiaire (6) entre le boîtier (14) et les éléments transducteurs (12) et un espace intermédiaire (6) entre les éléments transducteurs (12) successifs étant remplis avec une matière plastique qui possède un module d'élasticité < 10 N/mm²,
la matière plastique étant introduite dans l'espace intermédiaire (6) de telle sorte qu'il se forme un élément jointif (17, 38) qui se termine à fleur avec le côté (32) sensible au son de l'élément transducteur (12) ou qui forme une partie saillante (40) sur le côté (32) sensible au son de l'élément transducteur (12),
le boîtier (14) et l'élément jointif (17) entre le boîtier (14) et l'élément transducteur (12) qui suit étant configurés d'un seul tenant
et
les éléments transducteurs (12) étant réalisés sous la forme de vibrateurs en flexion ou de vibrateurs en épaisseur.

2. Arrangement transducteur acoustique selon la revendication 1, **caractérisé en ce que** la matière plastique contient une résine époxy, un élastomère ou une combinaison de ceux-ci.

3. Arrangement transducteur acoustique selon la revendication 1 ou 2, **caractérisé en ce que** la surface du boîtier (14) et/ou la surface de l'élément transducteur (12) est au moins partiellement traitée en surface, notamment rendue rugueuse.

4. Arrangement transducteur acoustique selon l'une des revendications 1 à 3, **caractérisé en ce que** l'élément jointif (17, 38) est plus grand dans le sens longitudinal que l'épaisseur d'un composant (20) de l'élément transducteur (12).

5. Arrangement transducteur acoustique selon l'une des revendications 1 à 4, **caractérisé en ce qu'**un film (34) est disposé sur le côté (32) sensible au son de l'arrangement transducteur acoustique (10).

6. Arrangement transducteur acoustique selon la revendication 5, **caractérisé en ce que** le film (34) est collé, soudé, stratifié ou scellé sur le côté (32) sensible au son de l'arrangement transducteur acoustique (10).

7. Arrangement transducteur acoustique selon la revendication 5, **caractérisé en ce que** le film (34) est collé sur le côté (32) sensible au son de l'arrangement transducteur acoustique (10) au moyen d'un adhésif (36) et l'adhésif (36) contient des matières de charge supplémentaire d'une taille définie.

8. Arrangement transducteur acoustique selon l'une des revendications 5 à 7, **caractérisé en ce que** l'amortissement du transducteur acoustique est réglé par l'épaisseur du film (34) et/ou l'épaisseur de l'adhésif (36) et/ou le module d'élasticité de l'adhésif (36) et/ou le module d'élasticité de la matière plastique dans les espaces intermédiaires (6).

9. Arrangement transducteur acoustique selon l'une des revendications 1 à 8, **caractérisé en ce que** l'élément jointif (17, 38) présente une courbure (39) sur le côté (32) sensible au son de l'arrangement transducteur acoustique (10).

10. Arrangement transducteur acoustique selon l'une des revendications 1 à 9, **caractérisé en ce que** les éléments transducteurs (12) possèdent des éléments piézoélectriques (18), les éléments piézoélectriques (18) étant mis en contact électrique au moyen d'un film souple électriquement conducteur.

11. Arrangement transducteur acoustique selon la revendication 10, **caractérisé en ce qu'**une natte en élastomère, notamment alvéolaire, est incorporée sous les éléments piézoélectriques (18) mis en contact au moyen du film souple électriquement conducteur.

12. Arrangement transducteur acoustique selon la revendication 10, **caractérisé en ce qu'**un matériau amortisseur avec ou sans inclusions de gaz est introduit sous les éléments piézoélectriques (18) mis en contact au moyen du film souple électriquement conducteur.

13. Véhicule équipé d'un arrangement transducteur acoustique (10) selon l'une des revendications 1 à 12.
